# FASCICULE DE BREVET EUROPEEN

(11) **EP 0 754 830 B1**
(45) Date de publication et mention de la délivrance du brevet: **17.10.2001**
(21) Numéro de dépôt: 96420216.2
(22) Date de dépôt: 27.06.1996
(51) Int. Cl.: E05D 13/00

(54) **Dispositif de verrouillage en position de portes basculantes à ressort de compensation et d'équilibrage**
Vorrichtung zur Positionsverriegelung eines Kipptors mit Gewichtsausgleichsfeder
Device for locking in position a spring counterbalanced overhead door

(30) Priorité: 21.07.1995 FR 9509188
(43) Date de publication de la demande: 22.01.1997
(73) Titulaire: Ets DOITRAND FRERES S.A., 42260 Saint Germain Laval (FR)
(72) Inventeur: Doitrand, Roland, 42260 Saint Germain Laval (FR)
(74) Mandataire: Dupuis, François

(56) Documents cités:
- EP-A- 0 174 573
- DE-A- 3 103 042

## Description

L'invention se rattache au secteur technique des fermetures d'habitations, locaux à usages privés ou publics, garages et autres utilisant des portes basculantes munies de ressorts d'équilibrage. L'invention concerne un dispositif de verrouillage selon le préambule de la revendication 1.

Selon l'art antérieur, qui est représenté par exemple par une installation de portes basculantes à ressort fabriquées par le Demandeur, selon les figures 1 et 2 des dessins, l'installation comprend un tablier (1) déplaçable dans un encadrement (2) selon un mouvement d'ouverture-fermeture commandé par tous moyens mécaniques ou électriques appropriés. Le tablier est guidé dans des rails (3) horizontaux par des galets (8) disposés dans la partie supérieure du tablier. Ces galets sont susceptibles de se déplacer le long des rails sous l'effet de poussée du tablier dans une position ouverture ou fermeture obtenue par un moyen de traction pouvant être associé non limitativement à un moyen de motorisation.

Les tabliers étant d'un poids important pouvant être de l'ordre de 100 à 200 kg, on utilise régulièrement des ressorts de compensation et d'équilibrage (4). Ces derniers sont fixés à une extrémité (4a) supérieure à un bras latéral (5) et à l'autre extrémité (4b) inférieure au dormant (6) de l'encadrement. Ce bras latéral est monté pivotant par rapport à un axe (7) fixé au dormant à un endroit (5a) éloigné de l'extrémité inférieure à l'aide d'une patte de fixation profilée. L'extrémité avant (5b) du bras est montée solidaire et articulée au tablier dans sa partie basse, tandis que l'extrémité (5c) opposée du bras est agencée pour recevoir une boucle d'accrochage (9) ou similaire d'un ou de plusieurs ressorts du type précité. Les ressorts de traction ont une capacité d'allongement déterminé. Selon la position du tablier, le bras est orienté par rapport à son axe (7) pour assurer la sollicitation plus ou moins importante du ou des ressorts précités.

Cette technique est fiable, largement utilisée par de nombreux constructeurs.

Le problème posé réside néanmoins dans l'absence de toute sécurité en cas de fatigue des ressorts qui peuvent casser après usure. Si l'installation est agencée avec, de chaque côté du tablier, des ressorts multiples associés à chaque bras par un moyen de liaison approprié, la rupture d'un ressort n'est pas dramatique bien que gênante, les autres ressorts pouvant amortir la sollicitation supplémentaire. Il reste néanmoins à procéder à un changement du ressort cassé.

Par contre, dans le cas de l'utilisation qui est courante d'un ou de deux ressorts latéraux associés à chaque bras, la cassure ou rupture du ressort a des conséquences plus gênantes. Le tablier n'est plus maintenu et les risques d'accident des personnes sont très grands. Il ne faut pas oublier en effet que les effets de cassure interviennent lors des mouvements du tablier et donc en présence de personnes.

Il existe sur d'autres types de portes, par exemple du type sectionnelles, des moyens de sécurité pouvant ainsi intervenir en cas de rupture de ressorts. Les moyens ne sont cependant pas directement transposables à la situation présente, la cinématique étant différente.

Il a été proposé, dans le brevet allemand 3103042 un dispositif de sécurité pour porte de garage prévoyant sur le montant d'encadrement des plaques semi-discale agencées latéralement sur leur face avec une pluralité de trous constituant des moyens d'ancrage radial d'un doigt solidaire du bras de liaison accouplé au tablier de porte. La répartition des trous est établie régulièrement et en cas de rupture du ressort de compensation le doigt pénètre dans l'un des trous pour être censé assurer un blocage en position du tablier. Le doigt est ainsi sollicité pour un effet de ressort.

En pratique, cette solution n'est pas satisfaisante car le poids du tablier provoque un effet de basculement très rapide qui n'offre pas la possibilité au doigt de pénétrer dans un temps extrêmement court dans le trou en regard. Le positionnement du doigt reste aléatoire. Cette solution n'est donc pas satisfaisante.

Le but recherché selon l'invention était donc de concevoir un dispositif de verrouillage en cours de manoeuvre des portes basculantes à ressorts de compensation qui soit simple, efficace, peu coûteux et particulièrement adapté au problème posé.

Un autre but recherché selon l'invention était de concevoir un dispositif de sécurité qui soit opérationnel instantanément en cas de rupture de ressort et qui ne puisse être déverrouillé que par l'intervention d'un opérateur.

Ces buts et d'autres encore ressortiront bien de la suite de la description.

Ces buts sont atteints par l'adjonction des caractéristiques de la partie caractérisante de la revendication 1.

Selon une autre caractéristique, le moyen-support est profilé en U et reçoit une ossature pivotante constituant le moyen d'ancrage articulé par rapport à un axe disposé entre les ailes du support, ledit moyen d'ancrage présentant, dans sa partie médiane, une fente pour le passage et la retenue de la sangle et, à son extrémité supérieure, un point d'attache d'un ressort de rappel dont l'autre extrémité est fixée sur le support, le moyen d'ancrage étant agencé à son autre extrémité avec une forme en dent, et en ce que le support reçoit, à l'arrière du moyen d'ancrage, un axe fixe constituant un moyen de renvoi de la sangle du moyen d'équilibrage.

Ces caractéristiques et d'autres encore ressortiront bien de la suite de la description.

Pour fixer l'objet de l'invention illustré non limitativement aux figures des dessins où:

La figure 1 est une vue d'une porte basculante à ressorts de compensation selon l'art antérieur.

La figure 2 est une vue à caractère schématique illustrant le fonctionnement d'une telle porte selon l'art antérieur.

La figure 3 est une vue du dispositif de verrouillage de la porte basculante selon l'invention dans une première mise en oeuvre.

La figure 4 est une vue en plan selon la figure 3.

La figure 5 est une vue partielle à grande échelle illustrant la fixation de la sangle.

La figure 6 est une vue d'une seconde variante de réalisation du dispositif.

La figure 7 est une vue en plan selon la figure 6.

La figure 8 est une vue d'une troisième variante de réalisation du dispositif selon l'invention.

La figure 9 est une vue en plan selon la figure 8.

Afin de rendre plus concret l'objet de l'invention, on le décrit maintenant d'une manière non limitative aux figures des dessins.

On a représenté une porte de garage basculante à ressorts d'équilibrage qui comprend un tablier (1) susceptible de basculer par rapport à un dormant (6) d'un encadrement de porte ou équivalent. Le tablier est convenablement guidé dans sa partie supérieure par des galets (8) susceptibles de se déplacer dans des rails de guidage (3) convenablement disposées de manière connue dans le local recevant la porte basculante. Dans sa partie médiane, le tablier est susceptible de recevoir un pivot permettant l'articulation d'un bras de manoeuvre (5) dont une extrémité (5b) est solidaire du tablier dans la partie haute de celui-ci, et l'autre extrémité (5c) est accouplée à un moyen d'équilibrage (10). Ce dernier comprend essentiellement une sangle (10a) associée à un ou des ressorts (10b) dont les extrémités sont fixées par rapport à un point d'appui fixe établi sur le dormant ou au sol.

Selon l'invention, le pivot (7) d'articulation du bras (5) est monté sur une forme en chape (12) comprenant deux flasques (12a - 12b) latéraux, et solidaires du dormant par tous moyens appropriés. Cette forme en chape présente des flasques latéraux établis sous forme de deux demi-disques. Un moyen support (13) solidaire en bout du bras pivotant (5) est susceptible de recevoir un moyen d'ancrage pivotant. Avantageusement, ce moyen support est établi à partir d'une structure portante comprenant, d'une part, un prolongement ou l'extrémité (5b) du bras, d'un côté de la chape, et présentant, de l'autre côté de celle-ci, une barre (11) de liaison profilée, l'ensemble traversant l'axe (7) de pivotement du bras et étant relié à l'extrémité par un axe entretoise (16) à position fixe. Ainsi l'extrémité (5b) du bras et la barre (11) entourent les deux flasques (12a - 12b) de la chape. Le moyen support (13) profilé en U est susceptible de recevoir une ossature pivotante (14) constituant le moyen d'ancrage (15) du ressort d'équilibrage et, en cas de rupture de ce dernier, permettant un blocage net et immédiat du tablier. Le moyen support (13) est établi sous forme d'un profilé en U dont les ailes (13a - 13b) sont solidaires fixement du bras (5b) et de la barre (11). L'axe (16) à position fixe constitue un moyen de renvoi de la partie sangle (10a) du moyen d'équilibrage (10). Cette sangle est tissée et est susceptible de se déplacer partiellement sur l'axe (16) en cas de sollicitation. Cette sangle se prolonge à son extrémité libre qui est pendante pour être accouplée à travers un axe de liaison (18) avec le ou les ressorts (10b) d'équilibrage du tablier.

Dans la première réalisation des figures 3 et 4, est prévu, au-delà de l'axe (16) précité, un moyen d'ancrage (19) profilé et articulé sur un axe (20) situé entre les ailes du support (13). Par sa partie supérieure, lé moyen d'ancrage (19) vient en appui sur l'axe fixe (16). Dans sa partie médiane, ce moyen d'ancrage présente une fente (19a) permettant le passage de la sangle (10a) qui est établie en extrémité sous forme de boucle (10c) autorisant l'insertion d'un axe de retenue (21) venant plaquer contre le profil intérieur du moyen d'ancrage. Ce dernier présente à son extrémité supérieure au moins un point d'attache (19b) d'au moins un ressort de rappel (22) dont l'autre extrémité (22a) est fixée sur les ailes latérales du support (13). Le moyen d'ancrage (19) articulé est, à son autre extrémité (19c), profilé directement en forme de dent, ou reçoit une plaquette (23) dentée rapportée, réalisée en matériau traité au carbure ou autre.

En position de non-sollicitation, ledit moyen d'ancrage articulé est relevé, la partie dentelée n'étant pas en contact avec les flasques (12a - 12b) de la chape (12). Cette situation correspond au fonctionnement normal du ressort d'équilibrage (10b) qui est associé à la sangle de liaison (10a) précitée. La fonction de rappel dudit ressort d'équilibrage provoque donc le basculement en retrait du moyen d'ancrage précité, et donc l'extension du ou des ressorts (22). En cas de rupture du ressort d'équilibrage (10b), le moyen d'ancrage précité n'est plus soumis à un effort de retenue, de sorte que, par l'effet de détente du ou des ressorts latéraux (22), la partie dentelée (19c - 23) du moyen d'ancrage est pivotée d'une manière instantanée pour suivre un mouvement ou trajectoire curviligne à la manière d'une griffe pour s'insérer dans l'épaisseur et sur la périphérie des flasques (12a - 12b) de la chape (12). Cela provoque immédiatement par cet ancrage l'arrêt de pivotement du bras (5) basculant et donc la mise en position d'arrêt du tablier. Le couple exercé est suffisamment important, et l'ancrage dans les flasques suffisamment fort pour un blocage net du tablier. Il est alors possible pour l'opérateur de procéder au changement du ressort d'équilibrage (10b) cassé, sur place et en toute sécurité. Lorsque le nouveau ressort d'équilibrage est positionné et en état de fonctionnement, sa force de rétraction est susceptible avec ou sans l'aide d'un effort complémentaire de retirer le moyen d'ancrage des flasques précités de la chape.

Ce dispositif offre une sécurité totale. La périphérie des flasques est lisse et on obtient ainsi une parfaite tenue et ancrage. Lors du mouvement de pénétration du moyen d'ancrage par sa partie dentée, celle-ci pénètre dans plusieurs millimètres d'épaisseur de la chape.

Dans la variante de réalisation des figures 6 et 7, les flasques latéraux (12a - 12b) de la chape sont dentelés (12c) en formant crémaillère. Le moyen d'ancrage utilisé précédemment est remplacé par une barrette (24) articulée qui est intégrée dans la boucle d'extrémité de la sangle en débordement de celle-ci. Ladite barrette est perforée en présentant, à une extrémité (24a), un axe de pivotement (25) et à l'autre extrémité (24b) un point d'ancrage d'un ressort de traction (26). Ce dernier est lui-même fixé à son autre extrémité sur un axe ou point d'ancrage établi entre les ailes latérales du support (13). Dans ce cas là, le fonctionnement est identique. En cas de rupture du ressort d'équilibrage (10b), la barrette (24) est sollicitée en rappel par le ressort latéral (26) précité, en l'entraînant ainsi entre des crans formés sur la périphérie des flasques de la chape.

Dans une autre variante illustrée aux figures 8 et 9, on peut concevoir que le moyen d'ancrage avec les flasques latéraux de la chape est une bague moletée (27) montée en excentration sur un axe (28) disposé entre les ailes latérales du support (13). Cette bague moletée est susceptible, en cas de cassure du ressort d'équilibrage, de venir, par l'effet d'excentration, en butée et en appui contre les flasques de la chape. Ceci est réalisé par le fait que la sangle (10a) est maintenue en tension par un ressort (29) fixé à un point fixe du support (13). Par l'effet de détente, il provoque l'entraînement et la rotation de la bague moletée grâce à un moyen de liaison (30) formant butée.

D'autres variantes équivalentes peuvent être utilisées pour assurer la fonction souhaitée de blocage en position du tablier en cas de rupture du ressort d'équilibrage.

L'intérêt de la présente invention réside dans la sécurité accrue de ce type de portes basculantes en cas de rupture d'un ressort.

Le dispositif selon l'invention est simple à réaliser et d'une grande fiabilité.

## Revendications

1. Dispositif de verrouillage en position de portes basculantes à ressort de compensation et d'équilibrage comprenant un bras (5) articulé par rapport au dormant (6) et dont une extrémité est associée au tablier (1) et l'autre extrémité associée à un moyen d'équilibrage (10) comprenant une sangle (10a) d'attache et de liaison et un ou des ressorts (10b) ancrés à un point fixe, le dispositif comprenant un moyen sous forme de chape (12) solidaire du dormant et présentant deux flasques latéraux parallèles (12a - 12b) établis sous forme de demi-disques, un moyen-support (13), solidaire en bout de bras pivotant et entourant les flasques recevant un moyen d'ancrage (19-24,27) pivotant et se fixant sur les flasques, ledit moyen d'ancrage (19-24,27) étant associé au moyen d'équilibrage (10) et notamment de la sangle (10a) de liaison, en cas de fonctionnement normal du moyen d'équilibrage, le moyen d'ancrage est relevé, sans contact avec la chape, **caractérisé en ce que** le moyen d'ancrage (19-24,27) est positionné à partir du moyen-support (13) pour être en regard et face à face avec les chants extérieurs périphériques desdits flasques latéraux (12),
et **en ce que** le moyen d'ancrage est pivotant et articulé pour coopérer à friction ou pénétration immédiate sur les chants périphériques en regard desdits flasques, et en cas de rupture du ressort à équilibrage, le moyen d'ancrage est pivoté pour être en tenue ferme contre les chants extérieurs périphériques desdits flasques de la chape.

2. Dispositif selon la revendication 1 **caractérisé en ce que** le moyen-support (13) est établi à partir d'une structure portante comprenant, d'une part, un prolongement ou l'extrémité (5b) du bras d'un côté de la chape, et présentant de l'autre côté une barre (11) de liaison profilée, l'ensemble traversant l'axe (7) de pivotement du bras monté sur des flasques (12a - 12b), et étant reliés à l'autre extrémité par une entretoise (16) à position fixe, ledit bras (5b) et la barre (11) étant situés de par et d'autre des flasques (12a - 12b) de la chape à articulation par rapport à celle-ci à travers l'axe (7).

3. Dispositif selon l'une quelconque des revendications 1 et 2, **caractérisé en ce que** le moyen-support (13) est profilé en U et reçoit une ossature pivotante (14) constituant le moyen d'ancrage (19) articulé par rapport à un axe (20) disposé entre les ailes du support (13), ledit moyen d'ancrage présentant, dans sa partie médiane, une fente (19a) pour le passage et la retenue de la sangle (10a) et, à son extrémité supérieure, un point d'attache (19b) d'un ressort de rappel (22) dont l'autre extrémité (22a) est fixée sur le support (13), le moyen d'ancrage étant agencé à son autre extrémité (19c) avec une forme en dent, et **en ce que**, le support reçoit, à l'arrière du moyen d'ancrage, un axe fixe constituant un moyen de renvoi de la sangle (10a) du moyen d'équilibrage.

4. Dispositif selon la revendication 3, **caractérisé en ce que** le moyen d'ancrage (19) reçoit une plaquette (23) dentée.

5. Dispositif selon l'une quelconque des revendications 3 et 4, **caractérisé en ce que** le moyen d'ancrage (19), en cas de sollicitation lors de la rupture du ressort d'équilibrage, effectue un mouvement ou trajectoire curviligne à la manière d'une griffe pour s'insérer dans l'épaisseur des flasques de la chape.

6. Dispositif selon l'une quelconque des revendications 1 et 2, **caractérisé en ce que** le support (13) présente une forme profilée en U, les flasques latéraux de la chape sont dentelés (12c) formant crémaillère,
et **en ce que** le moyen d'ancrage est une barrette (24) articulée à une extrémité et associée à son autre extrémité avec un moyen de rappel (26), ladite barrette étant introduite dans l'extrémité de la sangle formant couple.

7. Dispositif selon l'une quelconque des revendications 1 et 2, **caractérisé en ce que** le support (13) est profilé en U et **en ce que** le moyen d'ancrage avec les flasques latéraux de la chape est une bague moletée (27) montée en excentration sur un axe (28) disposé entre les ailes du support (13),
et **en ce que** la sangle (10a) du moyen d'équilibrage est maintenue en tension par un ressort (29) fixé à un point fixe du support (13), ladite sangle étant solidaire de la bague moletée par un moyen de liaison (30) formant butée.

## Claims

1. Device for locking up-and-over doors in position having a compensation and balancing spring comprising an arm (5) that is articulated with respect to the casing (6) and one end of which is associated with the door panel (1) and the other end of which is associated with a balancing means (10) comprising an attachment and connecting strap (10a) and one or more springs (10b) anchored to a fixed point, the device comprising a means in the form of a yoke (12) secured to the casing and having two parallel lateral cheeks (12a - 12b) produced in the form of half discs, a support means (13) secured to the end of the pivoting arm and surrounding the cheeks receiving a pivoting anchoring means (19 - 24, 27) fixed to the cheeks, the said anchoring means (19 - 24, 27) being associated with the balancing means (10) and in particular the connecting strap (10a), when the balancing means is operating normally the anchoring means is raised, without contact with the yoke, **characterized in that** the anchoring means (19 - 24, 27) is positioned from the support means (13) so as to be opposite and face to face with the peripheral outer edge faces of the said lateral cheeks (12), and **in that** the anchoring means can pivot and is articulated to collaborate in friction or immediate penetration on the peripheral edge faces facing it of the said cheeks, and if the balancing spring breaks, the anchoring means is pivoted to press firmly against the peripheral outer edge faces of the said cheeks of the yoke.

2. Device according to Claim 1, **characterized in that** the support means (13) is produced from a bearing structure comprising, on the one hand, a continuation or the end (5b) of the arm on one side of the yoke and having, on the other side, a profiled connecting bar (11), all crossing the spindle (7) of pivoting of the arm mounted on cheeks (12a - 12b) and being connected at the other end by a fixed-position spacer piece (16), the said arm (5b) and the bar (11) being situated one on each side of the cheeks (12a - 12b) of the yoke for articulation with respect to the latter via the spindle (7).

3. Device according to either one of Claims 1 and 2, **characterized in that** the support means (13) is U-shaped and accommodates a pivoting framework (14) constituting the anchoring means (19) articulated with respect to a spindle (20) placed between the flanges of the support (13), the said anchoring means having, in its central part, a slot (19a) for the passage and retention of the strap (10a) and, at its upper end, an attachment point (19b) for a return spring (22), the other end (22a) of which is fixed to the support (13), the anchoring means being arranged at its other end (19c) with a tooth shape, and **in that** the support receives, at the rear of the anchoring means, a fixed spindle constituting a means of deflecting the strap (10a) of the balancing means.

4. Device according to Claim 3, **characterized in that** the anchoring means (19) receives a toothed platelet (23).

5. Device according to either one of Claims 3 and 4, **characterized in that** if called upon when the balancing spring has broken, the anchoring means (19) effects a movement or path which is curved in the manner of a claw to insert itself in the thickness of the cheeks of the yoke.

6. Device according to either one of Claims 1 and 2, **characterized in that** the support (13) has a U-shaped profile, the lateral cheeks of the yoke are toothed (12c) forming a rack, and **in that** the anchoring means is a small bar (24) articulated at one end and associated at its other end with a return means (26), the said small bar being introduced into the end of the strap forming a couple.

7. Device according to either one of Claims 1 and 2, **characterized in that** the support (13) is U-shaped and **in that** the anchoring means with the lateral cheeks of the yoke is a knurled ring (27) mounted eccentrically on a spindle (28) arranged between the flanges of the support (13), and **in that** the strap (10a) of the balancing means is kept taut by a spring (29) fixed to a fixed point of the support (13), the said strap being secured to the knurled ring by a connecting means (30) that forms a stop.

## Patentansprüche

1. Vorrichtung zur Positionsverriegelung von Kipptüren mit Dämpfungs- und Ausgleichsfeder bestehend aus einem an der Zarge (6) angelenkten Arm (5), von dem ein Ende mit der Schürze (1) und das andere Ende mit einer Ausgleichseinrichtung (10) mit einem Befestigungs- und Verbindungsgurt (10a) und einer oder mehreren an einem festen Punkt verankerten Feder(n) (10b) verbunden ist, wobei die Vorrichtung eine kappenförmige Einrichtung (12) besitzt, die mit der Zarge fest verbunden ist und zwei parallele Seitenteile (12a - 12b) in Form von Halbscheiben aufweist, während eine am Ende des Schwenkarms fest verbundene und die Seitenteile umgebende Halterung (13) eine schwenkbare und an den Seitenteilen sich befestigende Verankerung (19-24, 27) aufnimmt, wobei die Verankerung (19-24, 27) mit der Ausgleichseinrichtung (10) und insbesondere mit dem Verbindungsgurt (10a) kombiniert ist, wobei die Verankerung bei normaler Funktionsweise der Ausgleichseinrichtung ohne Kontakt mit der Kappe angehoben ist,
**dadurch gekennzeichnet, dass** die Verankerung (19-24, 27) von der Halterung (13) aus so positioniert ist, um den peripheren äußeren Schmalseiten der Seitenteile (12) zugewandt und gegenüber zu liegen,
und dass die Verankerung schwenkbar und angelenkt ist, um reibend bzw. unmittelbar eindringend mit den den Seitenteilen zugewandten peripheren Schmalseiten zusammenzuwirken, wobei die Verankerung bei Bruch der Ausgleichsfeder gedreht wird, um gegen die peripheren äußeren Schmalseiten der Kappenseitenteile einen festen Halt zu haben.

2. Vorrichtung nach Anspruch 1, **dadurch gekennzeichnet, dass** die Halterung (13) von einer tragenden Struktur ausgeht, die auf einer Seite der Kappe eine Verlängerung bzw. ein Endstück (5b) des Arms umfasst und auf der anderen Seite eine profilierte Verbindungsstange (11) aufweist, wobei das gesamte System die Schwenkachse (7) des an den Seitenteilen (12a - 12b) angebrachten Arms durchquert und über ein fest positioniertes Zwischenstück (16) mit dem anderen Ende verbunden ist, wobei sich der Arm (5b) und die Stange (11) beiderseits der Seitenteile (12a - 12b) der über die Achse (7) an sie angelenkten Kappe befinden.

3. Vorrichtung nach einem der Ansprüche 1 and 2, **dadurch gekennzeichnet, dass** die Halterung (13) U-förmig profiliert ist und ein schwenkbares Gerüst (14) besitzt, das die Verankerung (19) bildet, die an eine zwischen den Flügeln der Halterung (13) angeordnete Achse (20) angelenkt ist, wobei die Verankerung im mittleren Teil einen Schlitz (19a) für die Durchführung und Rückhaltung des Gurtes (10a) und am oberen Ende einen Befestigungspunkt (19b) einer Rückholfeder (22) aufweist, deren anderes Ende (22a) an der Halterung (13) befestigt ist, wobei die Verankerung an ihrem Ende (19c) zahnförmig ausgebildet ist,
und dass die Halterung auf der Rückseite der Verankerung eine Achse besitzt, die zur Umlenkung des Gurtes (10a) der Ausgleichseinrichtung dient.

4. Vorrichtung nach Anspruch 3, **dadurch gekennzeichnet, dass** die Verankerung (19) ein gezahntes Plättchen (23) besitzt.

5. Vorrichtung nach einem der Ansprüche 3 und 4, **dadurch gekennzeichnet, dass** die Verankerung (19) im Falle einer Beanspruchung bei Bruch der Ausgleichsfeder eine klauenartige kurvenförmige Bewegung bzw. Bahn zurücklegt, um in die Materialdicke der Kappenseitenteile zu greifen.

6. Vorrichtung nach einem der Ansprüche 1 und 2, **dadurch gekennzeichnet, dass** die Halterung (13) ein U-förmiges Profil aufweist und die Seitenteile der Kappe gezahnt (12c) sind, um eine Zahnstange zu bilden,
und dass die Verankerung eine Leiste (24) ist, die an einem Ende gelenkig gelagert und am anderen Ende mit einer Rückholeinrichtung (26) kombiniert ist, wobei die Leiste in das Endstück des Drehmoment bildenden Gurtes eingeführt ist.

7. Vorrichtung nach einem der Ansprüche 1 und 2, **dadurch gekennzeichnet, dass** die Halterung (13) U-förmig profiliert ist und dass die Verankerung mit den Seitenteilen der Kappe als Rändelring (27) ausgebildet ist, der exzentrisch an einer zwischen der Flügeln der Halterung (13) angeordneten Achse (28) angebracht ist, und dass der Gurt (10a) der Ausgleichseinrichtung durch eine Feder (29) in Spannung gehalten wird, die an einem fixen Punkt der Halterung (13) befestigt ist, wobei der Gurt über ein Anschlag bildendes Verbindungsmittel (30) mit dem Rändelring fest verbunden ist.
